# EUROPÄISCHE PATENTSCHRIFT

(11) **EP 1 691 137 B1**
(45) Veröffentlichungstag und Bekanntmachung des Hinweises auf die Patenterteilung: **06.06.2007**
(21) Anmeldenummer: 05003138.4
(22) Anmeldetag: 15.02.2005
(51) Int. Cl.: F24D 19/06

(54) **Heizkörperabdeckung**
Radiator cover
Couverture de radiateur

(43) Veröffentlichungstag der Anmeldung: 16.08.2006
(73) Patentinhaber: Zehnder Verkaufs- und Verwaltungs AG, 5722 Gränichen (CH)
(72) Erfinder: Hotz, René, 4600 Olten (CH)
(74) Vertreter: Stenger, Watzke & Ring

(56) Entgegenhaltungen:
- DE-A1- 3 830 751
- DE-U1- 20 318 892
- DE-U1- 29 705 079
- GB-A- 2 284 661
- US-A1- 2005 003 132

## Beschreibung

Die Erfindung betrifft eine Heizkörperabdeckung.

Heizkörper als solche sowie Heizkörperabdeckungen sind aus dem Stand der Technik an sich bekannt. Eine Heizkörperabdeckung mit den Merkmalen des Oberbegriffs von Anspruch 1 ist z.B. aus dem Dokument DE-A-3830751 bekannt.

**Aufgabe** der Erfindung ist es, eine gebrauchsverbesserte Heizkörperabdeckung zu schaffen, die insbesondere eine vereinfachte Montage erlaubt.

Zur **Lösung** dieser Aufgabe wird mit der Erfindung vorgeschlagen eine Heizkörperabdeckung mit den Merkmalen von Anspruch 1.

Die erfindungsgemäße Heizkörperabdeckung verfügt über wenigstens zwei Flächensegmente. Im montierten Zustand decken diese Flächensegmente die vom Heizmedium durchströmten Rohre des Heizkörpers ab. Die Flächensegmente können dabei entweder an den vom Heizmedium des Heizkörpers durchströmten Rohren angeordnet sein oder - in einer alternativen Ausgestaltungsform - von einem Traggestell, Traggerüst oder dergleichen getragen sein. Die Verbindung zwischen den Flächensegmenten einerseits und den Rohren des Heizkörpers bzw. dem Traggerüst, dem Traggestell oder dergleichen andererseits ist lösbar ausgebildet, was ein Demontieren derselben ermöglicht.

Die Flächensegmente der Heizkörperabdeckung sind ihrerseits lösbar miteinander verbindbar, und zwar vorzugsweise entlang ihrer Längsseite. Zu diesem Zweck verfügen die Flächensegmente über daran rückseitig angeordnete Verbindungsmittel. Diese Verbindungsmittel sind erfindungsgemäß nach dem Nut-Feder-Prinzip ausgebildet, was sowohl eine einfache Montage als auch eine einfache Demontage der Heizkörperabdeckung gewährleistet.

Unter nach dem Nut-Feder-Prinzip ausgebildete Verbindungsmittel sind im Sinne der Erfindung solche Verbindungsmittel zu verstehen, die aus einem ersten Gegenstück, dem sogenannten männlichen Gegenstück, und einem zweiten Gegenstück, dem sogenannten weiblichen Gegenstück, bestehen. Das männliche Gegenstück ist vorzugsweise nach Art einer Nut ausgebildet, in die das weibliche Gegenstück ohne die Notwendigkeit weiterer Befestigungsmittel lagesicher "eingeclipst" werden kann. Von besonderem Vorteil dieser Verbindungstechnik ist, daß die die Heizkörperabdeckung bildenden Flächensegmente auf einfache Weise montiert, das heißt miteinander verbunden werden können. Auf diese Weise lassen sich auch großflächige Heizkörperabdeckungen vergleichsweise einfach installieren.

In ihre einzelnen Flächensegmente zerlegt, kann die erfindungsgemäße Heizkörperabdeckung in einfacher Weise gehandhabt und transportiert werden. Am Montageort können die einzelnen Flächensegmente sodann zusammengesetzt und bestimmungsgemäß installiert werden. Dabei erweist sich die Montage der erfindungsgemäßen Heizkörperabdeckung als besonders einfach und wenig aufwendig, denn können die einzelnen Flächensegmente ohne weiteren Montageaufwand miteinander "verclipst" werden. Weiterer Befestigungsmittel bedarf es nicht.

Die Verbindung der einzelnen Flächensegmente ist erfindungsgemäß lösbar ausgestaltet, so daß eine Demontage, die beispielsweise aufgrund von Reinigungs- und/oder Wartungsarbeiten erforderlich werden kann, einfach und schnell durchführbar ist.

Nach der Erfindung ist das eine, männliche Verbindungsmittel nach Art einer Nut mit im wesentlichen U-förmigen Querschnitt ausgebildet. Für eine lagesichere Verbindung zweier Flächensegmente trägt das männliche Verbindungsmittel des einen Flächensegments einendseitig seines einen Schenkels, und zwar seines dem Flächensegment gegenüberliegenden Schenkels eine Rastnase. Im montierten Zustand der Heizkörperabdeckung wird diese Rastnase vom weiblichen Gegenstück hintergriffen, was ein unbeabsichtigtes Lösen der Verbindung unmöglich macht.

Der die Rastnase tragende Schenkel des U-förmig ausgebildeten, männlichen Verbindungsmittels kann nach einem besonderen Vorschlag der Erfindung federelastisch ausgebildet sein. Diese Ausgestaltung hat den Vorteil, daß zum einen ein "Einclipsen" des weiblichen Gegenstücks in das U-förmig ausgebildete männliche Gegenstück vereinfacht ist und daß zum anderen durch die auf das weibliche Gegenstück einwirkende Federkraft ein sicherer Sitz desselben im männlichen Gegenstück gewährleistet ist.

Der andere Schenkel des männlichen Verbindungsmittels, das heißt der im montierten Zustand dem zugehörigen Flächensegment zugewandten Schenkel des männlichen Verbindungsmittels weist im Bereich seines einen Endes eine Vertiefung auf. Diese Vertiefung dient der Aufnahme eines korrespondierend hierzu ausgebildeten Teils des weiblichen Verbindungsmittels, also des weiblichen Gegenstücks. In Kombination mit der am anderen Schenkel ausgebildeten Rastnase wird so eine sichere Verbindung zwischen den beiden Verbindungsmitteln, also dem männlichen Gegenstück und dem weiblichen Gegenstück sichergestellt.

Das weibliche Verbindungsmittel, das heißt das weibliche Gegenstück, ist nach einem weiteren Merkmal der Erfindung nach Art eines einendseitig gekrümmten Steges ausgebildet. Dieser Steg trägt einendseitig zwei Fortsätze, wobei im montierten Zustand der Flächensegmente der eine Fortsatz hinter die Rastnase des männlichen Verbindungsmittels und der andere Fortsatz in die Vertiefung des männlichen Verbindungsmittels greift. Der Steg und/oder die Fortsätze können federelastisch ausgebildet sein.

Zwecks lösbarer Verbindung zweier Flächensegmente sind das männliche und das weibliche Verbindungsmittel in Eingriff zu bringen, wobei dieser Eingriff durch ein relatives Verschwenken der beiden Flächensegmente zueinander bewerkstelligt werden kann. Hiermit ist gemeint, daß die Flächensegmente unter einem Winkel zunächst derart zu positionieren sind, daß der eine Fortsatz des weiblichen Verbindungsmittels die Rastnase des männlichen Verbindungsmittels hintergreift. Sodann sind die beiden Flächensegmente relativ zueinander zu verschwenken, und zwar um die von der Rastnase und dem die Rastnase hintergreifenden Fortsatz gebildete Drehachse. Infolge dieser Drehbewegung wird der zweite Fortsatz des weiblichen Verbindungsmittels in Richtung des männlichen Verbindungsmittels geführt, bis er lagesicher in die am männlichen Verbindungsmittel ausgebildete Vertiefung einrastet. Dieser Einrastvorgang kann als "Clipsen" bezeichnet werden.

Die Flächensegmente sind nach einem besonderen Vorteil der Erfindung nach dem Baukastenprinzip miteinander kombinierbar, wobei die im montierten Zustand benachbarten Flächensegmente über korrespondierend ausgebildete Verbindungsmittel verfügen. Nach Form, Größe, Art und Ausgestaltungsform unterschiedliche Flächensegmente können so auf einfache Weise miteinander kombiniert, das heißt montiert bzw. demontiert werden.

Die in vorbeschriebener Weise aus wenigstens zwei Flächensegmenten bestehende Heizkörperabdeckung kann nach Form, Größe und Gestalt individuell ausgebildet sein. Sie ist vorzugsweise als Konvektionswärmefläche mit den vom Heizmedium durchströmten Rohren des Heizkörpers verbindbar und unterstützt so die Heizleistung des Heizkörpers. Als Materialien für die Heizkörperabdeckung und somit auch für die einzelnen Flächensegmente kommen insbesondere Metalle und/oder Kunststoffe in Betracht, wobei der Einsatz von aus extrudiertem Aluminium gebildeten Flächensegmenten bevorzugt ist.

Die Flächensegmente und die daran jeweils angeordneten Verbindungsmittel sind vorzugsweise einstückig ausgebildet. Dies erleichtert nicht nur die Herstellung und die Montage der erfindungsgemäßen Heizkörperabdeckung, sondern erlaubt auch, Kosten bei der Herstellung einzusparen.

Ein jedes Flächensegment kann über eine Mehrzahl von Verbindungsmitteln der vorbeschriebenen Art verfügen, wobei diese Mehrzahl von Verbindungsmitteln vorzugsweise in Längsrichtung des Flächensegmentes in äquidistanten Abständen zueinander angeordnet sind. Alternativ zu dieser Ausgestaltungsform kann auch vorgesehen sein, daß ein jedes Flächensegment nur über ein Verbindungsmittel verfügt, wobei dann dieses eine Verbindungsmittel eine der Längserstreckung des Flächensegments im wesentlichen entsprechende Längserstreckungen aufweist und insofern nach Art einer Schiene ausgebildet ist. In dieser Weise können sowohl das männliche Verbindungsmittel als auch das weibliche Verbindungsmittel ausgestaltet sein. Auch ist eine kombinierte Ausgestaltung der beiden vorgenannten Alternativen möglich. So kann beispielsweise vorgesehen sein, daß sich das an dem einen Flächensegment angeordnete männliche Verbindungsmittel im wesentlichen über die gesamte Längserstreckung des Flächensegments erstreckt, wohingegen das hiermit zu verbindende, andere Flächensegment über eine Mehrzahl von äquidistant zueinander angeordneten, weiblichen Verbindungsmitteln verfügt, die im montierten Zustand ähnlich wie Krallen in das schienenhaft ausgebildete männliche Verbindungsmittel eingreifen.

Weitere Vorteile der Erfindung ergeben sich aus der nachfolgenden Beschreibung anhand der Fign. Dabei zeigen:
- Fig. 1: in perspektivischer Ansicht einen Heizkörper mit einer erfindungsgemäßen Heizkörperabdeckung;
- Fig. 2: in einer Draufsicht von oben eine aus zwei Flächensegmenten bestehende Heizkörperabdeckung und
- Fig. 3: in einer Draufsicht von oben eine aus drei Flächensegmenten bestehende Heizkörperabdeckung.

Fig. 1 zeigt in einer perspektivischen Ansicht einen Heizkörper 1, der frontseitig eine erfindungsgemäße Heizkörperabdeckung 2 trägt. Die Heizkörperabdeckung 2 verdeckt die vom Heizmedium durchströmten Rohre des Heizkörpers 1, weshalb diese in der Ansicht nach Fig. 1 nicht zu erkennen sind.

In Höhenrichtung 4 sind stirnseitig der Heizkörperabdeckung 2 jeweils ober- wie unterseitig Verblendungselemente 3 angeordnet, die die vom Heizmedium durchströmten Rohre endseitig der Heizkörperabdeckung 2 abdecken.

Für eine Beschickung der von der Heizkörperabdeckung 2 abgedeckten Rohre mit einem Heizmedium, wie beispielsweise Wasser, sind die Rohre an einen Zulauf 6 und an einen Ablauf 7 angeschlossen. Zwischen Zulauf 6 bzw. Ablauf 7 einerseits und Rohren andererseits ist ein Durchflußmengenregler 9 angeordnet, der es dem Anwender ermöglicht, die von ihm gewünschte Heizleistung vorzugsweise temperaturgenau einzustellen. Zwecks Bedienung des Durchflußmengenreglers 9 ist ein Bedienelement 10 in Form eines Drehknopfes vorgesehen.

Im gezeigten Ausführungsbeispiel nach Fig. 1 sind der Zulauf 6, der Ablauf 7, der Durchflußmengenregler 9 und das Bedienelement 10 im unteren Bereich 8 des aufrechtstehenden Heizkörpers 1 angeordnet. Es versteht sich von selbst, daß diese vorgenannten Elemente auch in anderen Bereichen des Heizkörpers 1 angeordnet sein können.

Die in Fig. 1 gezeigte Heizkörperabdeckung 2 weist eine in Breitenrichtung 5 wellenförmige Kontur auf. Die vorderseitige Oberfläche der Heizkörperabdeckung 2 ist vorzugsweise strukturiert ausgebildet und weist in Höhenrichtung 4 verlaufende Längsrippen auf, wie insbesondere den Fign. 2 und 3 entnommen werden kann. Im Unterschied zu der in Fig. 1 dargestellten Ausführungsform kann die Heizkörperabdeckung 2 auch plan ausgebildet sein oder eine im wesentlichen glatte vordere Oberfläche aufweisen.

Die Heizkörperabdeckung 2 ist im Ausführungsbeispiel nach Fig. 1 aus drei einzelnen Flächensegmenten 11 und 12 gebildet, die nach dem Baukastenprinzip miteinander kombiniert sind, wie die Fign. 2 und 3 erkennen lassen.

Die Flächensegmente 11 und 12 sind in einer Detailansicht in den Fign. 2 und 3 dargestellt. Es ist hier zu erkennen, daß das Flächenelement gemäß Fig. 2 ein Eckelement und das Flächensegment 12 gemäß Fig. 3 ein Mittelelement darstellt. Über die an den Flächensegmenten 11 und 12 ausgebildeten und im weiteren noch näher zu beschreibenden Verbindungsmittel 13 können die Flächensegmente 11 bzw. 12 wahlweise miteinander zu einer gemeinsamen Heizkörperabdeckung 2 kombiniert werden. Beispielhafte Kombinationsmöglichkeiten zeigen die Fign. 2 und 3, wobei die in Fig. 2 dargestellte Heizkörperabdeckung 2 aus zwei Flächensegmenten 11 und die in Fig. 3 dargestellte Heizkörperabdeckung 2 aus zwei Flächensegmenten 11 und einem Flächensegment 12 besteht. Es versteht sich von selbst, daß die Kombinationsmöglichkeiten auf die in den Fig. 2 und 3 beispielhaft dargestellten Kombinationsmöglichkeiten nicht beschränkt sind, sondern daß statt dessen die Heizkörperabdeckung 2 aus nahezu beliebig vielen Flächensegmenten 11 bzw. 12 bestehen kann, die wahlweise nach dem Baukastenprinzip miteinander kombinierbar sind.

Wie die Fign. 2 und 3 des weiteren erkennen lassen, trägt ein jedes Flächensegment 11 bzw. 12 rückseitig Befestigungsmittel 14. Diese Befestigungsmittel 14 dienen zur Anordnung der Flächensegmente 11 bzw. 12 an den vom Heizmedium durchströmten Rohren des Heizkörpers. Die Befestigungsmittel 14 können, wie in den Fign. 2 bis 3 dargestellt, in Form von Nuten ausgebildet sein, die im montierten Zustand des Heizkörpers die Rohre desselben umgreifen.

Die wenigstens zwei Flächensegmente 11 der Heizkörperabdeckung 2 sind, wie die Fign. 2 und 3 erkennen lassen, entlang ihrer Längsseiten lösbar miteinander verbindbar. Zu diesem Zweck verfügen die Flächensegmente 11 bzw. 12 über daran rückseitig angeordnete und nach dem Nuten-Feder-Prinzip ausgebildete Verbindungsmittel 13.

Nach dem Nut-Feder-Prinzip ausgebildete Verbindungsmittel 13 bedeutet, daß diese aus einem männlichen Verbindungsmittel 15 einerseits und einem weiblichen Verbindungsmittel 16 andererseits bestehen, die im montierten Zustand der Flächensegmente 11 bzw. 12 zusammenwirken und eine lagesichere Fixierung der Flächensegmente 11 bzw. 12 gewährleisten.

Das männliche Verbindungsmittel 15 ist nach Art einer Nut mit im wesentlichen U-förmigem Querschnitt ausgebildet. Die offene Nutseite des männlichen Verbindungsmittels 15 zeigt im montierten Zustand zum benachbarten Flächensegment, wie die Fign. 2 und 3 erkennen lassen. Der dem jeweils zugehörigen Flächensegment gegenüberliegende Schenkel 20 des männlichen Verbindungsmittels 15 trägt einendseitig eine Rastnase 17. Auf diese Weise wird ein Hinterschnitt ausgebildet, in den im montierten Zustand der Fortsatz 21 des weiblichen Verbindungsmittels 16 eingreift, wie nachfolgend noch beschrieben.

Der die Rastnase 17 tragende Schenkel 20 des männlichen Verbindungsmittels 15 ist vorzugsweise federelastisch ausgebildet. Der dem jeweiligen Flächensegment zugewandte Schenkel 18 des männlichen Verbindungsmittels 15 weist im Bereich seines einen Endes eine Vertiefung 18 auf. In diese Vertiefung 18 greift im montierten Zustand der Flächensegmente der Fortsatz 22 des weiblichen Verbindungsmittels 16, wie nachfolgend noch näher beschrieben.

Das weibliche Verbindungsmittel 16 ist nach Art eines einendseitig gekrümmten Steges ausgebildet. Dieser Steg trägt einendseitig zwei Fortsätze 21 und 22. Der Steg und/oder die Fortsätze 21 bzw. 22 können federelastisch ausgebildet sein.

Im montierten Zustand zweier Flächensegmente hintergreift der eine Fortsatz 21 die Rastnase des männlichen Verbindungselements 15. Der andere Fortsatz 22 des weiblichen Verbindungselements 16 greift in die Vertiefung 18 des männlichen Verbindungsmittels ein.

Zwecks Verbindung zweier Flächensegmente sind diese wie folgt zu handhaben: Die zu verbindenden Flächensegmente sind zunächst unter einem Verdrehwinkel relativ zueinander zu positionieren. Alsdann ist der Fortsatz 21 in den durch die Rastnase 17 gebildeten Hinterschnitt einzuführen. Alsdann sind die beiden zu verbindenden Flächensegmente relativ zueinander zu verdrehen, und zwar um die von Rastnase 17 und hintergreifendem Fortsatz 21 ausgebildete Drehachse. Infolge dieser Verdrehbewegung schwenkt der andere Fortsatz 22 in das männliche Verbindungsmittel 15 ein, wobei es in die am Schenkel 19 ausgebildete Vertiefung 18 einrastet, das heißt "einclipst". In umgekehrter Reihenfolge kann die Verbindung der Flächensegmente wieder gelöst werden.

### Bezugszeichenliste

- 1: Heizkörper
- 2: Heizkörperabdeckung
- 3: Verblendungselement
- 4: Höhenrichtung
- 5: Breitenrichtung
- 6: Zulauf
- 7: Ablauf
- 8: unterer Bereich
- 9: Durchflußmengenregler
- 10: Bedienelement/Drehknopf
- 11: Flächensegment
- 12: Flächensegment
- 13: Verbindungsmittel
- 14: Befestigungsmittel
- 15: männliches Verbindungsmittel
- 16: weibliches Verbindungsmittel
- 17: Rastnase
- 18: Vertiefung
- 19: Schenkel
- 20: Schenkel
- 21: Fortsatz
- 22: Fortsatz

## Patentansprüche

1. Heizkörperabdeckung mit wenigstens zwei Flächensegmenten (11), die die von einem Heizmedium durch strömbaren Rohre einen Heizkörpers (1) abdecken können und die entlang ihrer Längsseiten miteinander lösbar verbindbar sind, zu welchem Zweck die Flächensegmente (11) über daran rückseitig angeordnete und nach dem Nut-Feder-Prinzip ausgebildete Verbindungsmittel (13) verfügen, **dadurch gekennzeichnet, dass** das eine, männliche Verbindungsmittel (15) nach Art einer Nut mit im wesentlichen U-förmigem Querschnitt und das andere, weibliche Verbindungsmittel (16) nach Art eines einendseitig gekrümmten Steges, der einendseitig zwei Fortsätze (21, 22) trägt, ausgebildet sind, wobei der dem Flächensegment (11) gegenüberliegende Schenkel (20) des U-förmig ausgebildeten, männlichen Verbindungsmittels (15) einendseitig eine Rastnase (17) trägt und der dem Flächensegment (11) zugewandte Schenkel (19) des U-förmig ausgebildeten, männlichen Verbindungsmittels (15) im Bereich seines einen Endes eine Vertiefung (18) aufweist, und wobei im montierten Zustand der Flächensegmente (11) der eine Fortsatz (21) hinter die Rastnase (17) des männlichen Verbindungsmittels (15) und der andere Fortsatz (22) in die Vertiefung (18) des männlichen Verbindungsmittels (15) greift.

2. Heizkörperabdeckung nach Anspruch 1, **dadurch gekennzeichnet, daß** der die Rastnase (17) tragende Schenkel (20) des U-förmig ausgebildeten, männlichen Verbindungsmittels (15) federelastisch ausgebildet ist. abdecken können und die

3. Heizkörperabdeckung nach einem der vorhergehenden Ansprüche, **dadurch gekennzeichnet, daß** der Steg und/oder die Fortsätze (21, 22) federelastisch ausgebildet sind.

4. Heizkörperabdeckung nach einem der vorhergehenden Ansprüche, **dadurch gekennzeichnet, daß** die Flächensegmente (11) nach dem Baukastenprinzip miteinander kombinierbar sind, wobei die im montierten Zustand benachbarten Flächensegmente (11) über korrespondierend ausgebildete Verbindungsmittel (13) verfügen.

## Claims

1. A radiator cover with at least two surface segments (11), which can cover the pipes of a radiator (1), through which a heating medium may flow, and which are releasably connectable together along their longitudinal sides, for which purpose the surface segments (11) have connecting means (13) which are arranged on their rear surface and are constructed in accordance with the tongue and groove principle, **characterised in that** the one male connecting member (15) is constructed in the manner of a groove with a substantially U-shaped cross-section and the other female connecting member (16) is constructed in the manner of a web curved at one end, which carries two projections (21, 22) at one end, wherein the limb (20), opposite to the surface segment (11), of the U-shaped male connecting member (15) carries a locking lug (17) at one end and the limb (19), directed towards the surface segment (11), of the U-shaped male connecting member (15) has a recess (18) in the region of its one end and wherein, in the assembled condition of the surface segments (11), the one projection (21) engages behind the locking lug (17) of the male connecting member (15) and the other projection (22) engages in the recess (18) of the male connecting member (15).

2. A radiator cover as claimed in Claim 1, **characterised in that** the limb (20), which carries the locking lug (17), of the U-shaped male connecting member (15) is resilient.

3. A radiator cover as claimed in one of the preceding claims, **characterised in that** the web and/or the projection (21, 22) are resilient.

4. A radiator cover as claimed in one of the preceding claims, **characterised in that** the surface segments (11) may be combined with one another on the modular principle, whereby the surface segments (11), which are adjacent in the assembled state, have correspondingly constructed connecting means (13).

## Revendications

1. Couverture de radiateur avec au moins deux segments de surface (11) qui peuvent recouvrir des tuyaux d'un radiateur (1) pouvant être parcourus par un fluide caloporteur et qui peuvent être assemblés ensemble de manière amovible le long de leurs parois longitudinales, ce pour quoi les segments de surface (11) possèdent des moyens d'assemblage (13) disposés sur leur face arrière et conçus selon le principe des languettes et rainure, **caractérisée en ce qu'**un moyen d'assemblage, mâle (15), est conformé comme une rainure ayant une section sensiblement en forme de U et l'autre moyen d'assemblage, femelle (16), comme une barrette courbée d'un côté, qui porte à une extrémité deux saillies (21, 22), le bras (20) du moyen d'assemblage mâle (15) en forme de U qui fait face au segment de surface (11) portant d'un côté un ergot d'engagement (17) et le bras (19) du moyen d'assemblage mâle (15) en forme de U orienté vers le segment de surface (11) présentant un creux (18) à une extrémité, et une saillie (21) se mettant en prise derrière l'ergot d'engagement (17) du moyen d'assemblage mâle (15) lorsque les segments de surface (11) sont montés et l'autre saillie (22) dans le creux (18) du moyen d'assemblage mâle (15).

2. Couverture de radiateur selon la revendication 1, **caractérisée en ce que** le bras (20) du moyen d'assemblage mâle (15) portant l'ergot d'engagement (17) est élastique comme un ressort.

3. Couverture de radiateur selon l'une des revendications précédentes, **caractérisée en ce que** la barrette et/ou les saillies (21, 22) sont élastiques comme des ressorts.

4. Couverture de radiateur selon l'une des revendications précédentes, **caractérisée en ce que** les segments de surface (11) peuvent être combinés entre eux de façon modulaire, les segments de surface (11) voisins dans l'état monté disposant de moyens d'assemblage (13) qui se correspondent.
